# EUROPÄISCHE PATENTSCHRIFT

(11) **EP 0 388 647 B1**
(45) Veröffentlichungstag und Bekanntmachung des Hinweises auf die Patenterteilung: **05.01.1994**
(21) Anmeldenummer: 90103305.0
(22) Anmeldetag: 21.02.1990
(51) Int. Cl.: B65D 5/46, B65D 5/74

(54) **Verfahren und Vorrichtung zum Verschliessen einer Flüssigkeitspackung**
Process and apparatus for closing a package for liquids
Procédé et dispositif pour la fermeture d'un emballage de liquide

(30) Priorität: 21.03.1989 CH 1032/89
(43) Veröffentlichungstag der Anmeldung: 26.09.1990
(73) Patentinhaber: Tetra Laval Holdings & Finance SA, 1009 Pully (CH)
(72) Erfinder: Aeschlimann, Hans-Peter, CH-1712 Tavel (CH)
(74) Vertreter: Weber, Dieter, Dr.

(56) Entgegenhaltungen:
- EP-A- 0 223 094
- EP-A- 0 257 281
- US-A- 4 781 012

## Beschreibung

Die Erfindung betrifft gemäß Oberbegriff von Anspruch 1 ein Verfahren zum wenigstens einseitigen Verschließen einer Flüssigkeitspackung mit Tubus, Deckel mit Öffnungseinrichtung und Boden, wobei der Tubus, der Boden und Wenigstens einige Wandfelder des Deckels aus mit Kunststoff beschichtetem Trägermaterial aus Papier, Karton oder dergleichen bestehen, und die Ränder der Wandfelder des Deckels durch eingespritzte Brücken aus Kunststoff flüssigkeitsdicht miteinander verbunden werden. Die Erfindung betrifft gemäß Oberbegriff von Anspruch 3 auch ein solches Verfahren, bei welchem Flüssigkeitspackungen verschlossen werden, deren Deckel nicht mit Öffnungseinrichtungen versehen sind, wobei dann aber ein Griff im Bereich des Deckels der Packung befestigt ist. Schließlich bezieht sich die Erfindung gemäß Oberbegriff von Anspruch 5 auch auf eine Vorrichtung zum Verschließen in der vorstehend beschriebenen Weise, wobei ein Spritzformbacken und ein Gegenformbacken gegeneinander bewegbar angetrieben sind.

Es ist bekannt, Flüssigkeitspackungen der beschriebenen Art herzustellen, deren Hauptkörper der sogenannte Papiertubus ist. Bei den Packungen, deren Deckel und Boden durch Falten aus dem gleichen Papiermaterial hergestellt sind, haben sich insbesondere Schwierigkeiten beim Öffnen durch den Endverbraucher ergeben. Man ist daher auch schon dazu übergegangen, wenigstens den Deckel aus Kunststoff an den Tubus anzuspritzen.

Bekannt ist es auch, daß flüssige Nahrungsmittel, insbesondere Milch und Säfte, aseptisch verpackt werden. Hierbei ist es wichtig, daß möglichst der Zutritt von Sauerstoff aus der Umgebung durch das Verpackungsmaterial nicht zu dem Verpackungsgut gelangen kann. Papier allein und auch die für dessen Beschichtung oder das Anspritzen von Deckeln oder Böden verwendete Kunststoffmaterial allein stellen für den Sauerstoff keine wesentliche Barriere dar. Für aseptische Packungen hat man daher vorzugsweise mit einer Metallschicht, z.B. Aluminium, versehene Papierpackungen verwendet, wobei auf denjenigen Packungstyp zurückgegriffen wurde, der allseitig Papierwandungen hatte, einschließlich Deckel und Boden.

Wünscht man nun aber bessere Öffnungsvorrichtungen und dennoch Dichtigkeit mit Barriereeigenschaften für Sauerstoff, dann müssen Kompromisse geschlossen werden, weshalb bereits vorgeschlagen wurde, den Tubus und den Boden einer Packung aus Papier herzustellen und auch den Deckel durch umgefaltete, mit dem Tubus einstückig ausgebildete Wandfelder zu bilden, wobei die Ränder dieser Wandfelder durch eingespritzte Brücken aus Kunststoff flüssigkeitsdicht miteinander verbunden wurden. Auf diese Weise war es nämlich möglich, auch eine Öffnungseinrichtung im Deckelbereich anzuspritzen, sei es im Zentrum oder am Rand, z.B. in einem der Wandfelder, die aus dem Tubusmaterial bestehen und nach Herstellung des Tubus und Umfalten aus dessen Ebene den Deckel bilden (EP-A-0 223 094).

Bei einem derartigen Stand der Technik hat sich nun der Nachteil ergeben, daß komplizierte Spritzwerkzeuge verwendet werden müssen, um einerseits die Brücken an die Ränder der Wandfelder anzuspritzen und andererseits die Öffnungseinrichtung zu bilden. Noch schwieriger wurden die Herstellungsverfahren, wenn eine solche Flüssigkeitspackung außerdem auch einen Griff hatte, der wenigstens teilweise ebenfalls aus Kunststoff besteht und am Deckel verankert ist, z.B. gemeinsam mit dem Deckel gespritzt wird.

Man hat hier schon versucht, durch mehrteilige Spritzformbacken die geeigneten Entformungsbewegungen bei komplizierten Gestaltungen zu verwenden, in der Praxis hat sich aber gezeigt, daß derartige Maschinen insbesondere im Hochleistungsbetrieb störanfällig werden, d.h. wenn mehrere Deckel mit der Kombination von Brücken und/oder Öffnungseinrichtungen und/oder Griffen erstellt werden mußten.

Aufgabe der Erfindung ist daher die Schaffung eines Verfahrens der eingangs genannten Art, mit dem eine einfachere Anspritzmöglichkeit der Kunststoffteile im Deckelbereich auch im Hochleistungsbetrieb möglich wird, insbesondere bei Packungen, deren Deckel wenigstens teilweise durch Wandfelder aus Papier gebildet werden.

Zur Lösung dieser Aufgabe wird erfindungsgemäß vorgesehen, daß der deckel- und bodenseitig offene Tubus in einer ersten Stufe in eine Ebene derart flachgelegt wird, daß wenigstens das Deckelwandfeld für die Öffnungseinrichtung in diese Ebene zu liegen kommt; dann wenigstens die Öffnungseinrichtung angespritzt wird; danach in einer zweiten Stufe der Tubus mitsamt der Öffnungseinrichtung aufgefaltet wird und zum wenigstens einseitigen Verschließen unter Erstellung des Deckels dessen Wandfelder umgelegt werden und zwischen die so angeordneten Wandfelder die Brücken aus Kunststoff eingespritzt werden.

Vorauszusetzen ist für dieses Verfahren, daß die Ausgestaltung des Bodens der betrachteten Flüssigkeitspackung beliebig sein kann. Vorausgesetzt wird ferner, daß für die Erstellung einer Flüssigkeitspackung zunächst aus einer mit Kunststoff vorzugsweise beidseitig beschichteten Trägermaterialbahn aus Papier, Karton oder dergleichen ein Tubus mit den geeigneten Rill-, Schnitt- und Faltlinien durch Verklebung bzw. Versiegelung entlang einer Längssiegelnaht erstellt wird. Der geeignet geschnittene Tubus ist dann deckel- und bodenseitig offen. In diesem Zustand setzt das Verfahren zum Verschließen der Packung auf wenigstens einer Seite des Tubus ein: Es teilt sich in zwei Stufen auf, wodurch die wesentliche Vereinfachung des Verschließverfahrens bzw. des dafür notwendigen Werkzeuges gewährleistet wird. In der ersten Stufe wird nämlich der soeben erstellte Tubus flachgelegt, wobei darauf geachtet wird, daß wenigstens dasjenige Wandfeld des Deckels in die Ebene des flachgelegten Tubus zu liegen kommt, welches mit einer Perforierung, Stanzung oder dergleichen versehen ist, an welche die Öffnungseinrichtung angespritzt werden soll. Ersichtlich können einfache Werkzeuge verwendet werden, zwischen denen der Tubus flachliegt, so daß sich die Spritzformbacken bis zum Anschlag an das Papiermaterial aufeinanderzubewegen können, wobei lediglich für die Öffnungseinrichtung eine relativ einfache Ausnehmung verbleiben muß.

In der erfindungsgemäß dann vorgesehenen zweiten Stufe wird der flachgelegte Tubus, der nun die Öffnungseinrichtung angespritzt trägt, aufgefaltet. In diesem Zustand werden die zunächst in der Ebene des Tubus liegenden Wandfelder längs ihrer Rillinien bzw. Faltlinien so umgelegt, daß sie die Fläche des späteren Deckels einnehmen, und in dieser Gestalt beginnt nun der letzte Spritzvorgang, mit welchem nämlich zwischen die Wandfelder die Brücken aus Kunststoff eingespritzt werden. Auch hier handelt es sich um das gleiche Problem wie vorstehend beschrieben, so daß ersichtlich einfache Werkzeuge für den zweiten Spritzvorgang einsetzbar sind.

Will man nun wenigstens einseitig eine ähnliche Flüssigkeitspackung wie vorstehend beschrieben verschließen, welche auch einen Tubus, aber einen ebenen Deckel mit Öffnungseinrichtung und einen ebenen Boden aufweist, dann ist es erfindungsgemäß vorteilhaft, wenn zum Erstellen dieses ebenen Deckels in der zweiten Stufe dessen Wandfelder um etwa 90° in die Deckelebene umgelegt werden.

In dem oben erwähnten ersten Vorschlag der Erfindung ergab sich der Vorteil, daß man mit einfachen Werkzeugen an einem flachliegenden Papierteil in der ersten Stufe die Öffnungseinrichtung und in der zweiten Stufe die Brücken zwischen den Wandfeldern des Deckels anbringt. Ersichtlich ergeben sich besonders einfache Werkzeuge, und das Verfahren wird auch sehr robust und störunanfällig, wenn der Deckel als Ebene ausgestaltet werden soll. Für den zuletzt genannten zweiten Vorschlag gemäß der Erfindung bleibt die Zweistufigkeit selbstverständlich erhalten, es werden lediglich zusätzlich die Wandfelder in die gewünschte Deckelebene umgelegt, und weil diese gegenüber dem Tubus etwas senkrecht steht, müssen die Wandfelder um 90° umgelegt werden.

Ist es nun erwünscht, unbeachtlich der Flächenform des Deckels eine Flüssigkeitspackung der eingangs genannten Art zu verschließen, bei der im Bereich des Deckels zugleich auch ein Griff befestigt ist, dann ist gemäß einem weiteren Vorschlag der Erfindung vorgesehen, daß in der ersten Stufe der Tubus derart flachgelegt wird, daß die Verankerungseinrichtung für den Griff am Tubus an eine Seitenkante des flachgelegten Tubus zu liegen kommt, und daß der Griff so an den Tubus angespritzt wird, daß die Hauptebene des Griffes in der gleichen Ebene wie der flachgelegte Tubus liegt. Durch geeignete Ausgestaltung des Zuschnittes für den Tubus ist es möglich, die Verankerungseinrichtung für den Tubus am Griff, im allgemeinen eine Schnittkante, die gerade, gezahnt, mit Ohren versehen oder in anderer Weise ausgestaltet sein kann, an eine Seitenkante des in der beschriebenen Weise flachgelegten Tubus zu legen. Der Sinn dieser Anordnung besteht darin, die Hauptebene des Griffes in Fortsetzung des flachgelegten Tubus anzuordnen. Dann nämlich kann man wieder einfache Spritzwerkzeuge verwenden, die nur auf den einander gegenüberliegenden Oberflächen Ausnehmungen haben, im vorliegenden Falle z.B. jeweils für eine Griffhälfte, denn die Hauptebene des Griffes soll ja erfindungsgemäß in der gleichen Ebene liegen wie der flachgelegte Tubus.

Wenn bei einer bevorzugten Ausführungsform der Erfindung eine Flüssigkeitspackung verschlossen werden soll, die sowohl eine Öffnungseinrichtung an einer Lasche bzw. einem Wandfeld des Deckels trägt als auch einen Griff haben soll, dann wird außer den vorstehend genannten Maßnahmen erfindungsgemäß ferner vorgesehen, daß der Griff gleichzeitig mit der Öffnungseinrichtung an den Tubus angespritzt wird. Hierbei ist es wiederum unbeachtlich, ob der Deckel eben ist oder die Form eines mehr oder weniger breiten Konus hat.

Das Grundprinzip der Zweistufigkeit des Verfahrens wird jedoch nicht verlassen, wobei unterschieden wird zwischen den Anspritzmöglichkeiten von Öffnungseinrichtung und/oder Griff einerseits und der Einspritzmöglichkeit der Brücken aus Kunststoff zwischen den Wandfeldern des Deckels. Das Einspritzen der Brücken soll jeweils in der zweiten Stufe des Verfahrens nach dem Auffalten des Tubus erfolgen, während das Anspritzen einer Öffnungseinrichtung oder eines Griffes oder sogar beider in einer ersten Stuft erfolgt derart, daß nach dem Auffalten in der zweiten Stufe der Tubus bereits mit den gewünschten Anspritzteilen (Öffnungseinrichtung, Griff) versehen ist.

Die erfindungsgemäße Vorrichtung zum wenigstens einseitigen Verschließen einer Flüssigkeitspackung mit Tubus, Deckel und Boden, wobei der Tubus, der Boden und wenigstens einige Wandfelder des Deckels aus mit Kunststoff beschichtetem Trägermaterial aus Papier, Karton oder dergleichen bestehen, und die Ränder der Wandfelder des Deckels durch eingespritzte Brücken aus Kunststoff flüssigkeitsdicht miteinander verbunden werden, geht von der US-A-4,781,012 aus. Die daraus bekannte Vorrichtung weist einteilige Spritzformbacken und einteilige Gegenformbacken auf, die jeweils nur auf der jeweils dem anderen Backen Zugewandten Oberfläche Ausnehmungen für eine Öffnungsvorrichtung und/oder einen Griff besitzen und gegeneinander bewegbar angetrieben sind.

Um die erste und/oder zweite Stufe des vorstehend beschriebenen Verfahrens durchführen zu können, ist für die Vorrichtung gemäß der Erfindung vorgesehen, daß die Spritzformbacken und die Gegenformbacken in wenigstens zwei Gruppen in der Vorrichtung derart angeordnet sind, daß die erste Gruppe von Formbacken die Ausnehmungen für die Öffnungsvorrichtung und/oder den Griff aufweisen unddie zweite Gruppe von Formbacken die Ausnehmungen für die Kunststoffbrücken aufweisen, durch welche Ränder der Wandfelder des Deckels flüssigkeitsdicht miteinander verbunden werden.

Ein wesentlicher Gedanke der vorliegenden Erfindung ist die Aufspaltung des Verfahrens in eine erste Stufe und eine zweite Stufe, in der jeweils andere Maßnahmen vorgenommen werden. Dies spiegelt sich in der Vorrichtung dadurch wieder, daß die Formbacken in zwei Gruppen angeordnet und so aufgeteilt sind, daß die beiden Verfahrensstufen vorgenommen werden können. Diese Aufbau der Vorrichtung ist aus dem vorgenannten Stand der Technik nicht nahegelegt, geschweigedenn beschrieben.

Unter Beachtung dieser Lehre ist es dem Fachmann möglich, trotz verhältnismäßig komplizierter Deckelausgestaltungen eine einfache Spritzmaschine zu verwenden. Der Fachmann hätte kaum Schwierigkeiten, wenn nur die zweite Stufe des Verfahrens durchgeführt werden müßte, d.h. nur Brücken aus Kunststoff an die Ränder der Wandfelder des Deckels angespritzt werden müßten, sofern der Deckel eben ist. Bei konischer Ausgestaltung eines solchen Deckels sind die sich dem Fachmann stellenden Schwierigkeiten aber noch überwindbar.

Problematisch hingegen wird es, wenn außer der beschriebenen Deckelbildung eine Öffnungseinrichtung im Deckelbereich oder gar zusätzlich noch ein Griff am Deckel befestigt sein sollen. Hier gibt die Erfindung die Lehre, daß man mit einfachen Spritzformbacken und Gegenformbacken auskommt, die in Gruppen in der Maschine derart angeordnet werden sollen, daß zunächst nur die Öffnungsvorrichtung oder der Griff oder beide an den flachgelegten Tubus angespritzt werden. Solche Formbacken können einteilig sein und brauchen nur die erfindungsgemäß vorgesehenen Ausnehmungen auf einer Oberfläche zu haben. Nach Verlassen dieser ersten Formbacken wird das Produkt, d.h. der Tubus, aufgefaltet und einer zweiten Formbackengruppe oder -station in der Gesamtmaschine zugeführt, wo dann die Kunststoffbrücken an die Ränder der Wandfelder des Deckels angespritzt werden, ebenfalls wieder mit den gleichen einfachen Werkzeugen.

Der große Vorteil dieser einfachen Werkzeuge liegt darin, daß insbesondere bei Hochleistungsmaschinen, wenn man sehr viele Packungen pro Zeiteinheit in der beschriebenen Weise verschließen will, mehrere der beschriebenen, einfachen Spritzwerkzeuge hintereinander angeordnet und gleichzeitig bewegt werden können.

Ein weiterer Vorteil der auf diese Weise angeordneten und ausgestalteten Formbacken liegt darin, daß bei der Anordnung mehrerer Formpaare hintereinander immer nur von außen auf den äußersten Formbacken eine Kraft aufgebracht werden muß, um alle Formen gleichzeitig fest zu verschließen. Dieses Verschließen kann mit großer Kraft erfolgen, denn die einzelnen Formbacken werden bis auf das Papier zusammengedrückt. Mit anderen Worten stützen sich die Formbacken über das Papier gegenseitig ab. Dadurch kann ein exaktes Maß für die Hohlräume für Öffnungseinrichtungen, Griffe, Kunststoffbrücken usw. gehalten werden. Es kommt bei einer solchen Ausgestaltung der Formbacken nicht vor, daß das eine Formwerkzeug schwimmend im Abstand vom anderen nur deshalb gesteuert festgehalten werden muß, weil ein Formhohlraum durch die Werkzeugflächen allein vorgegeben werden muß. Mit anderen Worten bilden also nicht auf einem längeren mechanischen Weg angeordnete Werkzeugteile die eigentlichen Anschläge, so daß mit Nachteil der eigentliche Formhohlraum durch Toleranzen und Verbiegungen auch zu klein oder zu groß werden könnte, sondern erfindungsgemäß liegt das Papier dazwischen, weil sich an Ort und Stelle des Formhohlraumes die Formbacken sich tatsächlich am Papier abstützen. Alle diese Vorteile ergeben sich aus der flachliegenden Gestalt des Tubus in der ersten Stufe bzw. in dem Abtrennen der zweiten Spritzstufe für die Kunststoffbrücken der Deckelwandfelder.

Weitere Vorteile, vorteilhafte Merkmale und Anwendungsmöglichkeiten der vorliegenden Erfindung ergeben sich aus der folgenden Beschreibung in Verbindung mit den anliegenden Zeichnungen. Es zeigen:
- Figur 1: perspektivisch eine erste Ausführungsform einer Flüssigkeitspackung im fertigen und verschlossenen Zustand,
- Figur 2: perspektivisch eine andere Form von Verpackung, bei welcher die Öffnungsvorrichtung in der Mitte eines konusförmigen Deckels angeordnet ist,
- Figur 3: eine weitere andere Form einer Packung mit Öffnungseinrichtung und Griff in Quaderform,
- Figur 4: den flachgelegten Tubus einer hier nicht gezeigten Flüssigkeitspackung und
- Figur 5: schematisch den Aufbau eines Hochleistungswerkzeuges für eine Verfahrensstufe, hier die Anspritzung von Öffnungseinrichtung und Griff.

Aus den Figuren 1 bis 4 sieht man den Tubus 1 aus beidseitig mit Kunststoff beschichtetem Papier, der durch eine Längssiegelnaht 2 zum Tubus geformt ist.

Bei den Ausführungsformen der Figuren 1 bis 3 ist der Boden viereckig und durch Umfalten der beim Tubus der Figur 4 teilweise ersichtlichen Wandfelder 3, 4, 5 und der Quersiegelnaht 6 gebildet und eben ausgestaltet. Von den vier Ecken des Bodens gehen daher längs des Tubus 1 Faltlinien zum deckelseitigen Ende, von denen bei den Ausführungsformen der Figuren 1 und 2 die meisten nur Übergangsfaltlinien sind, wie bei 7 gezeigt, denn im oberen Bereich ist der Deckel vieleckig, er kann selbstverständlich auch rund ausgebildet sein. Der allgemein mit 8 bezeichnete Deckel besteht bei allen Ausführungsformen aus umgefalteten Wandfeldern 9 und 10, wobei sich das Wandfeld 10 jeweils von den Feldern 9 dadurch unterscheidet, daß es (bei den Ausführungsformen der Figuren 1, 3 und 4) mit der Öffnungsvorrichtung 11 bzw. beim flachgelegten Tubus der Figur 4 mit der Perforationslinie 12 zur Anbringung einer Öffnungseinrichtung 11 versehen ist. Die spezielle Ausgestaltung der Öffnungseinrichtung 11 ist für die vorliegende Beschreibung unbeachtlich, denn es können verschiedene Ausgestaltungen mit oder ohne Aufreißgriff verwendet werden. Die Ränder 12 zwischen den Wandfeldern 9, 10 sind mit eingespritzten Brücken 13 aus Kunststoff gemäß der schematischen Querschnittsdarstellung der Figur 2a versehen. Im Bereich des Deckels 8 ist bei den Figuren 2 und 3 außerdem ein Griff 14 angespritzt gezeigt, der im Falle der Figur 1 lediglich gestrichelt gezeichnet und mit 14' bezeichnet ist, weil die Anbringung des Griffes 14' durchaus für eine praktisch verwendbare Verpackung entfallen kann.

Die Verankerungseinrichtung für den Griff 14, 14' ergibt sich aus Figur 4 mit dem flachgelegten Tubus 1, weil man dort die Schnittkante 15 erkennt, die von der oberen, horizontalen Schnittlinie 16 unter einem Winkel gegen die Längssiegelnaht 2 und damit auch Längsmittelachse des Tubus 1 schräg nach außen unten zum Bereich des Bodens 3 - 6 hin verläuft. Auf der Länge 1 ist die rechte Kante als ungeschnitten zu verstehen, denn über diese Faltkante sind die vorderen und hinteren Flächen des in Figur 4 flachgelegt gezeigten Tubus verbunden. Im mittleren Bereich unter der schrägen Schnittkante 15 erkennt man ein dreieckförmiges Ohr 17 mit Loch 18, in welches beim Anspritzen des Griffes 14, 14' der Kunststoff sich nietenförmig hindurcherstrecken kann, so daß der aus Kunststoff bestehende Griff 14, 14' am Papier fest verankert ist.

Figur 5 zeigt schematisch die Draufsicht auf eine Gruppe von Formwerkzeugpaaren zur Durchführung des eingangs beschriebenen Verfahrens. Bei diesem erkennt man jeweils Spritzformbacken 19, 19' bzw. 19'' und Gegenformbacken 20, 20' bzw. 20''. Drei nebeneinanderliegende Backenpaare erkennt man hier in einer schematischen Schnittdarstellung, wobei das unterste Paar gestrichelt gezeichnet ist als Hinweis darauf, daß mehr oder weniger dieser Formpaare in einer Maschine verwendet werden können. Jedes Formpaar ist gemäß der rechts gezeigten Pfeile 21 auseinander- bzw. in nicht dargestellter Richtung zusammenbewegbar vorgesehen. Figur 5 zeigt übertrieben auseinandergebogen den flachgelegten Tubus 1 zwischen jedem Backenpaar 19, 20, wobei es sich für den Leser versteht, daß der Tubus nicht etwa in der gezeigten gespreizten Form "flachgelegt" ist sondern tatsächlich von oben wie zu einer Linie flachliegend zusammengedrückt ist. Eine solche Linie würde aber die Betrachtung und das Verständnis erschweren. Die Trennlinie 22 zwischen dem jeweiligen Spritzformbacken 19 und Gegenformbacken 20 stellt aber auch die Ebene 22' dar, in welcher der Tubus 1 beim Flachlegen in der ersten Verfahrensstufe zu liegen kommt. Deshalb können sich die Formbacken in Richtung der Pfeile 21 sowie entgegengesetzt senkrecht zu dieser Ebene 22, 22' bewegen. Im zusammengefahrenen Spritzzustand der Figur 5 brauchen nur Kräfte von außen gemäß den Pfeilen 23, 23' aufgebracht zu werden, um die Formbacken 19, 20 etc. unter gewünschtem Druck gegeneinander zu pressen. Dabei werden nur die Formhohlräume 24, 24'' für beispielsweise die Öffnungsvorrichtung 11 sowie die Formhohlräume 25, 25' für den Griff 14, 14' neben den Schnittkanten des Tubus 1 belassen. Die Einspritzkanäle für den flüssig extrudierten Kunststoff sind hier nicht gezeigt, denn diese Einzelheiten sind dem Fachmann aus herkömmlichen Maschinen bekannt.

Im Betrieb wird zunächst das jeweilige Backenpaar 19, 20 geöffnet, der Tubus 1 wird flachliegend positioniert, dann fahren die Backen 19, 20 zusammen, Kunststoff wird in die Hohlräume 24, 25 eingespritzt, erkaltet, erhärtet. Danach werden die Backen 19, 20 in Richtung der Pfeile 21 auseinandergefahren, der flachliegende Tubus 1 wird herausgenommen und in einer zweiten Stufe aufgefaltet, um den entsprechenden Werkzeugen einer zweiten Stufe zugeführt zu werden, wo die Kunststoffbrücken 13 gemäß Figur 2a zwischen die Ränder 12 der Wandfelder 9 des Deckels 8 einzubringen, wodurch die Wandfelder 9 des Deckels 8 fest miteinander verbunden werden.

## Patentansprüche

1. Verfahren zum wenigstens einseitigen Verschließen einer Flüssigkeitspackung mit Tubus (1), Deckel (8) mit Öffnungseinrichtung (11) und Boden (3, 6), wobei der Tubus (1), der Boden (3, 6) und wenigstens einige Wandfelder (9, 10) des Deckels (8) aus mit Kunststoff beschichtetem Trägermaterial aus Papier, Karton oder dergleichen bestehen, und die Ränder (12) der Wandfelder (9, 10) des Deckels (8) durch eingespritzte Brücken (13) aus Kunststoff flüssigkeitsdicht miteinander verbunden werden, dadurch gekennzeichnet, daß der deckel- und bodenseitig offene Tubus (1) in einer ersten Stufe in eine Ebene (22') derart flachgelegt wird, daß wenigstens das Deckelwandfeld (10) für die Öffnungseinrichtung (11) in diese Ebene (22') zu liegen kommt;
dann wenigstens die Öffnungseinrichtung (11) angespritzt wird;
danach in einer zweiten Stufe der Tubus (1) mitsamt der Öffnungseinrichtung (11) aufgefaltet wird und zum wenigstens einseitigen Verschließen unter Erstellung des Deckels (8) dessen Wandfelder (9, 10) umgelegt werden und zwischen die so angeordneten Wandfelder (9, 10) die Brücken (13) aus Kunststoff eingespritzt werden.

2. Verfahren nach Anspruch 1, dadurch gekennzeichnet, daß zum Erstellen eines ebenen Deckels (8) in der zweiten Stufe dessen Wandfelder (9, 10) um etwa 90° in die Deckelebene umgelegt werden.

3. Verfahren zum wenigstens einseitigen Verschließen einer Flüssigkeitspackung mit Tubus (1), Deckel (8) und Boden (3, 6), wobei der Tubus (1), der Boden (3, 6) und wenigstens einige Wandfelder (9, 10) des Deckels (8) aus mit Kunststoff beschichtetem Trägermaterial aus Papier, Karton oder dergleichen bestehen, und die Ränder (12) der Wandfelder (9, 10) des Deckels (8) durch eingespritzte Brücken (13) aus Kunststoff flüssigkeitsdicht miteinander verbunden werden, wobei ein Griff (14, 14') mit einer Verankerungseinrichtung (15, 17, 18) im Bereich des Deckels (8) der Packung befestigt ist, dadurch gekennzeichnet, daß in der ersten Stufe der Tubus (1) derart flachgelegt wird, daß die Verankerungseinrichtung (15, 17, 18) für den Griff (14, 14') am Tubus (1) an eine Seitenkante des flachgelegten Tubus (1) zu liegen kommt, und daß der Griff (14, 14') so an den Tubus (1) angespritzt wird, daß die Hauptebene (22') des Griffes (14, 14') in der gleichen Ebene (22, 22') wie der flachgelegte Tubus (1) liegt, und daß danach in einer zweiten Stufe der Tubus (1) mitsamt der Verankerungseinrichtung (15, 17, 18) aufgefaltet wird und zum wenigstens einseitigen Verschließen unter Erstellung des Deckels (8) dessen Wandfelder (9, 10) umgelegt werden und zwischen die so angeordneten Wandfelder (9, 10) die Brücken (13) aus Kunststoff eingespritzt werden.

4. Verfahren nach Anspruch 1 und 3 oder 2 und 3, dadurch gekennzeichnet, daß der Griff (14, 14') gleichzeitig mit der Öffnungseinrichtung (11) an den Tubus (1) angespritzt wird.

5. Vorrichtung zum wenigstens einseitigen Verschließen einer Flüssigkeitspackung mit Tubus (1), Deckel (8) und Boden (3, 6), wobei der Tubus (1), der Boden (3, 6) und wenigstens einige Wandfelder (9, 10) des Deckels (8) aus mit Kunststoff beschichtetem Trägermaterial aus Papier, Karton oder dergleichen bestehen, wobei einteilige Spritzformbacken (19) und einteilige Gegenformbacken (20), die jeweils nur auf der jeweils dem anderen Backen (20, 19) zugewandten Oberfläche (22) Ausnehmungen (24, 25) für eine Öffnungsvorrichtung (11) und/oder einen Griff (14, 14') aufweisen, gegeneinander bewegbar angetrieben sind, dadurch gekennzeichnet, daß die Spritzformbacken (19) und die Gegenformbacken (20) in wenigstens zwei Gruppen in der Vorrichtung derart angeordnet sind, daß die erste Gruppe von Formbacken (19, 20) die Ausnehmungen (24, 25) für die Öffnungsvorrichtung (11) und/oder den Griff (14, 14') aufweisen und die zweite Gruppe von Formbacken (19, 20) die Ausnehmungen (24, 25) für die Kunststoffbrücken (13) aufweisen, durch welche Ränder (12) der Wandfelder (9, 10) des Deckels (8) flüssigkeitsdicht miteinander verbunden werden.

## Claims

1. A method of sealing at least one end of a liquids package, with a tube (1), a top (8) with an opening means (11) and a bottom (3, 6) and at least some of the wall panels (9, 10) of the top (8) consisting of synthetic plastics coated paper, cardboard or like carrier material, the edges (12) of the wall panels (9, 10) of the top (8) being connected to one another in sealing-tight manner by injection moulded bridges (13) of synthetic plastics material, characterised in that the tube (1), open at the top and bottom is in a first stage so laid flat in a plane (22') that at least the top wall panel (10) for the opening device (11) is positioned in this plane (22') whereupon at least the opening device (11) is injection moulded into place, after which, in a second stage, the tube (1) together with the opening device (11) is unfolded and for at least one-sided sealing, its wall panels (9, 10) are folded over to produce the top (8), the synthetic plastics bridges (13) being injection moulded between the thus disposed wall panels (9, 10).

2. A method according to Claim 1, characterised in that to form a flat top (8) in the second stage the wall panels (9, 10) are folded over through about 90° into the plane at the top.

3. A method for sealing at least one end of a liquids package comprising tube (1), top (8) and bottom (3, 6), the tube (1), the bottom (3, 6) and at least some of the wall panels (9, 10) of the top (8) of synthetic plastics paper cardboard or like carrier material and the edges (12) of the wall panels (9, 10) of the top (2) are connected to one another in fluid-tight manner by injection moulded synthetic plastics bridges (13), a handle (14, 14') with an anchoring device (15, 17, 18) being fixed in the region of the top (8) of the package, characterised in that in the first stage the tube (1) is so laid flat that the anchoring device (15, 17, 18) for the handle (14, 14') and the tube (1) is positioned on a lateral edge of the laid-flat tube (1) and in that the handle (14, 14') is so injection moulded onto the tube (1) that the main plane (22') of the handle (14, 14') lies in the same plane (22, 22') as the laid-flat tube (1), and in that subsequently, in a second stage, the tube (1) together with the anchoring device (15, 17, 18) is unfolded and for at least one-sided sealing, its wall panels (9, 10) are folded over to produce the top (8), the synthetic plastics bridges (13) being injection moulded between the thus disposed wall panels (9, 10).

4. A method according to Claim 1 and 3 or 2 and 3, characterised in that the handle (14, 14') is injection moulded onto the tube (1) at the same time as the opening device (11).

5. An apparatus for sealing at least one end of a liquids package with a tube (1), top (8) and bottom (3, 6), the tube (1), the bottom (3, 6) and at least some of the wall panels (9, 10) of the top (8) of synthetic plastics coated paper cardboard or like carrier material, one-piece injection mould dies (19) and one-piece counter mould dies (20) being driven so that they move towards each other, recesses (24, 25) for an opening device (11) and/or a handle (14, 14') being provided only on that surface (22) which is towards the other die (20, 19), characterised in that the injection mould dies (19) and the counter mould dies (20) are so disposed in the apparatus in at least two groups that the first group of mould dies (19, 20) comprises the recesses (24, 25) for the opening device (11) and/or the handle (14, 14') and the second group of mould dies (19, 20) comprises the recesses (24, 25) for the synthetic plastics bridges (13) by which edges (12) of the wall panels (9, 10) of the top (8) are connected to one another in fluid-tight manner.

## Revendications

1. Procédé pour obturer au moins sur un côté un emballage pour liquides comportant un tube (1), un couvercle (8) avec un dispositif d'ouverture (11) et un fond (3, 6), le tube (1), Le fond (3, 6) et au moins quelques panneaux (9, 10) du couvercle (8) étant en un matériau support enduit de plastique, en papier, carton ou analogues, les bords (12) des panneaux (9, 10) du couvercle (8) étant reliés les uns aux autres d'une manière étanche aux liquides par des ponts (13), en matière plastique injectée, caractérisé en ce que le tube (1), ouvert côté couvercle et côté fond, est dans une première étape posé à plat dans un plan (22'), de façon qu'au moins le panneau de couvercle (10) servant au dispositif d'ouverture (11) en vienne à se trouver dans ce plan (22') ; puis que l'on rapporte par injection au moins le dispositif d'ouverture (11) ; puis que, dans une deuxième étape, le tube (1) est replié vers le haut avec le dispositif d'ouverture (11) et, pour assurer une obturation au moins sur un côté avec création du couvercle (8), on replie ses panneaux (9, 10), les ponts (13) en plastique étant injectés entre les panneaux (9, 10) ainsi disposés.

2. Procédé selon la revendication 1, caractérisé en ce que, pour réaliser un couvercle plan (8), on replie ses panneaux (9, 10), dans la deuxième étape, d'environ 90° pour les amener dans le plan du couvercle.

3. Procédé pour obturer au moins sur un côté un emballage pour liquides comportant un tube (1), un couvercle (8) et un fond (3, 6), le tube (1), le fond (3, 6) et au moins quelques panneaux (9, 10) du couvercle (8) étant en un matériau support enduit de plastique, en papier, carton ou analogues, les bords (12) des panneaux (9, 10) du couvercle étant reliés les uns aux autres d'une manière étanche aux liquides par des ponts en plastique injecté (13), une poignée (14, 14') d'un dispositif d'ancrage étant fixé dans la zone du couvercle (8) de l'emballage, caractérisé en ce que, dans la première étape, le tube (1) est posé à plat de façon que le dispositif d'ancrage (15, 17, 18) de la poignée (14, 14') en arrive à s'appuyer contre le tube (1), contre une arête latérale du tube posé à plat (1), et que la poignée (14, 14') est rapportée par injection au tube (1) de façon que le plan principal (22') de la poignée (14, 14') se trouve dans le même plan (22, 22') que le tube posé à plat (1), puis que, dans une deuxième étape, le tube (1) est replié vers le haut avec le dispositif d'ancrage (15, 17, 18) et, pour assurer une obturation au moins sur un côté, avec réalisation du couvercle (8), on replie les panneaux (9, 10) de ce dernier, les ponts (13) en plastique étant injectés entre les panneaux (9, 10) ainsi disposés.

4. Procédé selon les revendications 1 et 3 ou 2 et 3, caractérisé en ce que la poignée (14, 14') est rapportée au tube (1) par injection en même temps que le dispositif d'ouverture (11).

5. Dispositif pour obturer au moins sur un côté un emballage pour liquides comportant un tube (1), un couvercle (8) et un fond (3, 6), le tube (1), le fond (3, 6) et au moins quelques panneaux (9, 10) du couvercle (8) étant en un matériau support enduit de plastique, en papier, carton ou analogues, des mâchoires monobloc (19) de moule d'injection et de contre-mâchoires monobloc (20), dont chacune possède, seulement sur la surface (22) dirigée vers l'autre mâchoire (20, 19), des évidements (24, 25) destinés à un dispositif d'ouverture (11) et/ou à une poignée (14, 14'), pouvant se déplacer l'une par rapport à l'autre, caractérisé en ce que les mâchoires (19) et les contre-mâchoires (20) sont disposées en au moins deux groupes dans le dispositif, de telle sorte que le premier groupe de mâchoires (19, 20) comportent les évidements (24, 25) destinés au dispositif d'ouverture (11) et/ou à la poignée (14, 14'), le deuxième groupe de mâchoires (19, 20) comportant les évidements (24, 25) destinés aux ponts en plastique (13), par lesquels les bords (12) des panneaux (9, 10) du couvercle (8) sont reliés les uns aux autres d'une manière étanche aux liquides.
